# FASCICULE DE BREVET EUROPEEN

(11) **EP 0 559 881 B1**
(45) Date de publication et mention de la délivrance du brevet: **22.11.1995**
(21) Numéro de dépôt: 92921440.1
(22) Date de dépôt: 25.09.1992
(51) Int. Cl.: B65D 41/04, B65D 35/08, B65B 61/26, B65B 3/16

(54) **PROCEDE POUR ASSURER LE POSITIONNEMENT ANGULAIRE D'UN DISPOSITIF DE BOUCHAGE ORIENTABLE PAR RAPPORT A UN TUBE SOUPLE DE DISTRIBUTION COMPORTANT UN MARQUAGE**
Verfahren zum Gewährleisten der Rotationsorientierung eines Verschlusses gegenüber einer mit einer Bezeichnung versehenen flexiblen Tube.
METHOD FOR ANGULARLY POSITIONING AN ADJUSTABLE SEALING DEVICE RELATIVE TO A FLEXIBLE DISPENSING TUBE COMPRISING INDICIA

(30) Priorité: 03.10.1991 FR 9112181
(43) Date de publication de la demande: 15.09.1993
(73) Titulaire: L'OREAL, 75008 Paris (FR)
(72) Inventeur: GOYET, Daniel, F-95470 Saint-Witz (FR)
(74) Mandataire: Peuscet, Jacques
(86) Numéro de dépôt international: FR9200892
(87) Numéro de publication internationale: WO9307069

(56) Documents cités:
- EP-A- 0 007 274
- EP-A- 0 410 913
- DE-A- 4 028 360
- FR-A- 2 545 448
- GB-A- 494 241

## Description

La présente invention concerne le conditionnement d'emballages allongés, faits d'une matière souple malléable et fermés par un dispositif de bouchage, pour contenir une substance de consistance liquide à pâteuse, que l'on fait sortir par pression des doigts. Traditionnellement, de tels tubes étaient réalisés en un métal malléable, tel que l'aluminium. A l'heure actuelle, ces tubes sont souvent remplacés par des tubes souples en matière thermoplastique. A titre d'exemples, on peut citer les tubes de pâtes dentifrices, les tubes de crèmes, gels, pâtes dans les domaines cosmétique et dermopharmaceutique, les tubes de produits alimentaires, tels que sauces ou laits concentrés, ou les tubes de peintures.

Ces tubes se terminent, à leur extrémité de distribution par un goulot délimitant un canal de distribution et muni d'un filetage extérieur pour recevoir un bouchon amovible s'assemblant par vissage sur le tube. Toutefois, ces bouchons, généralement de petite dimension, sont susceptibles d'être égarés par les utilisateurs et, pour éviter ce désagrément, il est proposé de remplacer le bouchon par un dispositif de bouchage comportant une partie destinée à être fixée sur le goulot du tube, à laquelle est articulée une partie mobile comportant les moyens d'obturation du canal de distribution.

La mise en place d'un tel dispositif de bouchage ne comportant pas de symétrie axiale pose le problème de l'orientation dudit dispositif de bouchage par rapport au corps du tube ; en effet, dans la pratique, le corps de tube porte toujours un marquage, c'est-à-dire que l'on y a apposé au moins une inscription ou un dessin (marque de fabrique, numéro, adresse, repère, ou similaire), dans au moins une zone dudit corps de tube. Le dispositif de bouchage doit donc être orienté par rapport au(x) marquage(s) du corps du tube.

Pour le conditionnement, les tubes se présentent sous la forme de manchons cylindriques, terminés à une extrémité, par le goulot et ouverts, à leur extrémité opposée. Les dispositifs de bouchage étanche sont mis en place sur le goulot et les tubes sont alors retournés pour présenter leur fond ouvert en vue du remplissage. Une fois le remplissage effectué, on procède à l'obturation étanche des fonds, par pincement des extrémités libres des tubes puis thermosoudage. Dans cette opération également, il faut veiller à l'orientation de la ligne suivant laquelle est effectué le pincement. En effet, une fois le conditionnement terminé, l'aplatissement des tubes à leurs extrémités libres fait passer ceux-ci de leur forme cylindrique à une forme comprenant sensiblement un plan axial de symétrie ; le corps de tube comporte alors deux plages sensiblement symétriques par rapport audit plan de symétrie axial. Généralement, sur l'une de ces plages, figurent la marque du produit, le dessin ou le graphisme l'accompagnant, ainsi que la désignation du produit, et, sur l'autre plage, figurent la composition du produit et les indications annexes. La ligne de pincement est donc aussi orientée par rapport au(x) marquage(s) du corps de tube.

Par le brevet européen EP-B-7274, on connait un dispositif de bouchage d'un flacon, composé, d'une part, d'une capsule de bouchage intérieure fixée par vissage sur le goulot du flacon, et d'autre part, d'un surcapot extérieur, solidaire de la capsule à la fois en translation, par coopération d'un jonc périphérique extérieur de la capsule avec une gorge annulaire intérieure du capot, et en rotation, par imbrication de cannelures axiales de la paroi extérieure de la capsule dans des rainures axiales de la paroi intérieure du capot, ou réciproquement. Des moyens sont prévus pour assurer le positionnement angulaire du surcapot par rapport au flacon. En effet, ce dispositif de bouchage est destiné à être utilisé sur un flacon de configuration particulière, pour lequel on désire que les côtés extérieurs du capot soient alignés avec les côtés extérieurs du flacon, pour constituer un ensemble esthétique. A cet effet, une surépaisseur formant butée est disposée sur l'épaulement du flacon entre le goulot et le corps de celui-ci, et des moyens d'arrêts sont disposés à la partie inférieure du capot, à l'intérieur de celui-ci, la butée et les moyens d'arrêt comportant des faces qui sont au contact l'une de l'autre lorsque le dispositif de bouchage obture hermétiquement le flacon.

On connait également, par la demande de brevet français FR-A-2 541 654, un récipient ayant, à son extrémité supérieure, un goulot fileté pour recevoir un dispositif de bouchage constitué par une capsule de bouchage à filetage intérieur pour coopérer, par vissage, avec le goulot, et par un surcapot extérieur portant une jupe intérieure solidaire en rotation et en translation de la jupe latérale de la capsule, le récipient comportant une butée contre laquelle vient en appui un organe d'arrêt porté par le dispositif de bouchage, de manière à orienter ce dernier dans la position fermée par rapport au récipient.

Ainsi, le positionnement angulaire du dispositif de bouchage s'effectue, dans les deux cas précités, par la coopération d'au moins un élément porté par le flacon, au niveau du goulot ou du voisinage du goulot avec au moins un élément porté par le dispositif de bouchage.

Pour résoudre les problèmes posés ci-dessus du positionnement angulaire du dispositif de bouchage par rapport à un tube souple portant un marquage, une coopération du goulot du tube avec ledit dispositif de bouchage vient tout d'abord à l'idée, sur la base de la technique antérieure rappelée ci-dessus. La Société déposante a cependant découvert, conformément à la présente invention, une solution différente, laquelle n'impose pas de modifications des tubes et des dispositifs de bouchage qui sont des éléments de grande série, pour y incorporer des butées et des organes d'arrêt ; cette solution offre l'avantage complémentaire de permettre également d'assurer l'orientation correcte de la base du tube, lors de son obturation par pincement et thermosoudage, par rapport au marquage figurant sur ledit tube.

Selon l'invention, on prévoit que le tube comporte une marque de repérage, formée par impression en même temps que le marquage du tube, permettant avant le remplissage dudit tube, la mise en place du dispositif de bouchage selon l'orientation voulue, en fonction de la disposition du marquage, ledit repère servant également, après le remplissage du tube, à positionner ce dernier avant le pincement de son extrémité libre et son thermosoudage.

La présente invention a donc pour objet un procédé pour assurer le positionnement angulaire d'un dispositif de bouchage présentant une dissymétrie par rapport à son axe, vis-à-vis d'un tube souple pour la distribution d'une substance de consistance liquide à pâteuse, ledit tube portant ledit dispositif de bouchage sur son goulot et délivrant la substance par un canal de distribution et portant un marquage par rapport auquel ledit dispositif de bouchage doit être orienté, ledit tube étant destiné à être rempli par son fond ouvert, alors que ledit dispositif de bouchage est en place, puis à être fermé par aplatissement et thermosoudage de son extrémité opposée au goulot, caractérisé par le fait qu'on utilise un tube sur lequel on a formé au moins un repère et qu'on met en place ledit dispositif de bouchage en l'orientant par rapport au(x) dit(s) repère(s), ce(s) repère(s) étant formé(s) par impression en même temps que le marquage du tube, et que l'on utilise le (ou les) repère(s) pour réaliser un pincement et le thermosoudage de l'extrémité du tube après son remplissage, selon l'orientation voulue, compte tenu du (ou des) emplacement(s) de marquage dudit tube.

Par ailleurs, de préférence, on forme le(s) repère(s) à proximité de la bordure libre du tube, à l'opposé de son goulot. Il suffit généralement de ne former qu'un seul repère sur le tube. Ainsi, pour constituer un repère, on peut former un trait rectiligne disposé parallèlement à l'axe dudit tube, sur une longueur faible par rapport à la longueur du tube.

Dans le cas où l'on utilise un tube dont le goulot est fileté, on peut, avant la mise en place du dispositif de bouchage, disposer sur le goulot, par vissage, une bague présentant un filetage intérieur destiné à coopérer avec le filetage extérieur du goulot et présentant extérieurement des moyens destinés à coopérer avec des moyens complémentaires portés par le dispositif de bouchage, pour rendre celui-ci solidaire en rotation et en translation de ladite bague en position d'assemblage dudit dispositif de bouchage. En tant que moyens destinés à rendre la bague et ledit dispositif de bouchage solidaires en rotation, on peut utiliser des stries portées extérieurement par la bague et destinées à coopérer avec des stries complémentaires portées par une jupe cylindrique intérieure du dispositif de bouchage ; en tant que moyens destinés à rendre la bague et ledit dispositif de bouchage solidaires en translation, on peut utiliser un bourrelet annulaire intérieur d'encliquetage disposé le long de la bordure libre inférieure de la jupe.

Le dispositif de bouchage peut comporter une partie fixe destinée à être bloquée sur le goulot du tube, et une partie mobile, articulée sur ladite partie fixe et comportant des moyens coopérant avec ladite partie fixe pour obturer le canal de distribution en position fermée dudit tube. Plus précisément, on peut utiliser un dispositif de bouchage, dont la partie fixe est constituée par un surcapot comprenant une paroi latérale raccordée à un fond présentant un orifice délimitant la sortie du canal de distribution, et dont la partie mobile est constituée par un bouchon rabattable articulé à la partie fixe par une charnière-film et comportant une jupe d'étanchéité pénétrant dans ledit office de sortie de la substance, en position fermée dudit dispositif de bouchage.

Pour mieux faire comprendre le procédé de la présente invention, on va en décrire ci-après, une forme d'exécution à titre d'exemple purement illustratif et non limitatif, en référence au dessin annexé.

Sur ce dessin :
- la figure 1 est une vue partielle d'un tube souple de distribution d'une substance pâteuse, le corps dudit tube étant représenté, de façon partielle, en élévation, avant remplissage, c'est-à-dire avec son fond ouvert, et le goulot dudit tube étant représenté en coupe avec le dispositif de bouchage en place et en position ouverte, le plan de coupe étant un plan axial perpendiculaire à la charnière-film du dispositif de bouchage ;
- la figure 2 est une vue partielle de dessus selon II-II de la figure 1 ; et
- la figure 3 est une vue en perspective de la base du tube après fermeture par thermosoudage.

En se référant à la figure 1, on voit que l'on a désigné par 1, un tube en matière thermoplastique souple, qui est destiné à contenir une substance pâteuse, telle qu'une pâte dentifrice, et sur lequel est adapté un dispositif de bouchage 2, avec interposition d'une bague 3.

Le tube 1 se compose d'un manchon cylindrique, sur une extrémité duquel est formé un épaulement tronconique 4, se prolongeant par un goulot cylindrique 5. Celui-ci porte un filetage 6, et, dans la zone de jonction entre l'épaulement 4 et le goulot 5, est disposé un bourrelet externe de renforcement 7. Par ailleurs, le long de son bord libre, le goulot 5 est replié d'équerre vers l'intérieur pour former une partie annulaire 8, délimitant une ouverture circulaire 8a.

Le tube 1 comporte, sur son corps, une zone de marquage symbolisée en 9, et le long de son bord libre 10 opposé au goulot 5, un repère 11 constitué par un trait rectiligne disposé parallèlement à l'axe moyen du manchon sur une faible longueur.

La bague 3 est réalisée par moulage d'une matière plastique relativement rigide ; elle comporte un filetage intérieur 12, destiné à coopérer avec le filetage 6 du goulot 5 ; elle porte extérieurement des stries axiales 13, dont le rôle est défini ci-après. La bague 3 est repliée d'équerre à son extrémité supérieure, si l'on considère la position de la figure 1, pour former une partie annulaire 14, destinée à venir en appui sur la partie annulaire 8 lorsque la bague 3 est vissée sur le goulot 5 ; la partie annulaire 14 délimite une ouverture 14a de plus petit diamètre que l'ouverture 8a. En outre, la partie 14 est repliée vers l'extérieur du goulot pour former une cheminée 15, dont le rôle est défini ci-après.

Le dispositif de bouchage 2, réalisé d'un seul tenant par moulage d'une matière plastique relativement rigide, est constitué d'une partie fixe 16 et d'une partie mobile 17, raccordée à la partie fixe 16 par une charnière-film 18.

La partie fixe 16 consiste en un surcapot comportant une jupe latérale extérieure d'habillage 19 raccordée à un fond 20 ; le fond 20 présente un orifice central 21 de plus petit diamètre que l'ouverture 14a ; l'orifice 21 est bordé intérieurement par une jupe d'étanchéité 22, destinée à pénétrer dans la cheminée 15, et extérieurement par une lèvre 23 à entrée tronconique 23a, s'évasant vers l'extérieur. Au fond 20, est raccordée une jupe intérieure cylindrique 24, portant intérieurement des stries axiales 25, destinées à venir se placer entre les stries 13 de la bague 3, pour constituer avec elles un système rainures/cannelures anti-rotation, lorsque le dispositif de bouchage 2 vient, par enfoncement, coiffer la bague 3 comme représenté sur la figure 1. Par ailleurs, la jupe intérieure 24 porte, le long de sa bordure libre inférieure, un bourrelet interne 26 permettant l'encliquetage de ladite jupe 24 sous la bordure inférieure de la bague 3, dans la position d'assemblage représentée sur la figure 1.

La jupe latérale d'habillage 19 est de forme d'ensemble cylindrique, mais elle comporte, à l'opposé de la charnière-film 18, une partie inclinée 27, servant à la manipulation de la partie mobile 17, qui constitue un bouchon d'obturation. Celui-ci comporte une paroi latérale 28 raccordée à un fond 29, présentant une concavité tournée vers l'extérieur, en position fermée du tube 1. Le fond 29 présente intérieurement une jupe cylindrique 30 destinée à pénétrer dans le canal de distribution de la substance, délimité par la lèvre 23 et la jupe 22.

Le conditionnement de la substance dans le tube 1 s'effectue de la façon suivante :
On utilise un tube 1 décoré tel que représenté sur la figure 1 ; on y fixe la bague 3 par vissage jusqu'à mise en appui de la partie annulaire 14 sur la partie annulaire 8. Ensuite, on présente au-dessus du goulot 5 ainsi doté de la bague 3, un dispositif de bouchage 2 dont la partie mobile 17 est rabattue ; cette présentation est effectuée dans une position relative déterminée par rapport au trait de repérage 11 que l'on détecte optiquement ; on enfonce alors le dispositif 2 sur la bague 3 jusqu'à ce que le bourrelet annulaire d'encliquetage 26 vienne se fixer sous la bordure libre de la bague 3 : la coopération des stries 13 et 25 maintient le positionnement correct du dispositif de bouchage 2 sur le tube. Le trait de repérage 11 a donc permis de positionner le dispositif de bouchage 2 par rapport au marquage 9 du tube 1.

Ensuite, on retourne le tube 1 pour le remplir par son fond ouvert ; on effectue un pincement linéaire de l'extrémité ouverte du tube rempli selon un plan axial perpendiculaire au plan défini par l'axe du tube 1 et le trait de repérage 11 ; on ferme par thermosoudage, pour obtenir une base de tube telle que représentée sur la figure 3. La marque de repérage 11 a donc également servi au positionnement du tube 1 avant thermosoudage.

Il est bien entendu que la forme d'exécution ci-dessus décrite n'est aucunement limitative et pourra donner lieu à toutes modifications désirables, sans sortir pour cela du cadre de l'invention.

## Revendications

1. Procédé pour assurer le positionnement angulaire d'un dispositif de bouchage (2) présentant une dissymétrie par rapport à son axe, vis-à-vis d'un tube souple (1) pour la distribution d'une substance de consistance liquide à pâteuse, ledit tube (1) portant ledit dispositif de bouchage (2) sur son goulot (5) et délivrant la substance par un canal de distribution et portant un marquage (9) par rapport auquel ledit dispositif de bouchage (2) doit être orienté, ledit tube (1) étant destiné à être rempli par son fond ouvert, alors que ledit dispositif de bouchage (2) est en place, puis à être fermé par aplatissement et thermosoudage de son extrémité opposée au goulot (5), caractérisé par le fait que l'on utilise un tube (1) sur lequel on a formé au moins un repère (11) et qu'on met en place ledit dispositif de bouchage (2) en l'orientant par rapport au(x) dit(s) repère(s) (11), ce(s) repère(s) (11) étant formés par impression en même temps que le marquage (9) du tube (1), et que l'on utilise le(s) repère(s) (11) pour réaliser un pincement et le thermosoudage de l'extrémité (10) du tube (1) après son remplissage, selon l'orientation voulue, compte tenu du (ou des) emplacement(s) de marquage (9) dudit tube (1).

2. Procédé selon la revendication 1, caractérisé par le fait qu'on forme le(s) repère(s) (11) à proximité de la bordure libre (10) du tube (1), à l'opposé de son goulot (5).

3. Procédé selon l'une des revendications 1 ou 2, caractérisé par le fait qu'on forme un seul repère (11) sur le tube (1).

4. Procédé selon l'une des revendications 1 à 3, caractérisé par le fait que, pour constituer un repère (11), on forme un trait rectiligne disposé parallèlement à l'axe dudit tube, sur une longueur faible par rapport à la longueur du tube.

5. Procédé selon l'une des revendications 1 à 4, dans lequel on utilise un tube (1) dont le goulot (5) est fileté, caractérisé par le fait qu'avant la mise en place du dispositif de bouchage (2), on place, sur ledit goulot (5), par vissage, une bague (3) présentant un filetage intérieur (12) destiné à coopérer avec le filetage extérieur (6) du goulot (5) et présentant extérieurement des moyens destinés à coopérer avec des moyens complémentaires portés par le dispositif de bouchage (2) pour rendre celui-ci solidaire en rotation et en translation de ladite bague (3) en position d'assemblage dudit dispositif de bouchage (2).

6. Procédé selon la revendication 5, caractérisé par le fait qu'on utilise une bague (3) portant extérieurement des stries (13) destinées à coopérer avec des stries complémentaires (25) portées par une jupe (24) cylindrique intérieure du dispositif de bouchage (2).

7. Procédé selon la revendication 6, caractérisé par le fait que la jupe intérieure (24) porte un bourrelet annulaire interne d'encliquetage (26) le long de sa bordure libre inférieure, ledit bourrelet étant destiné à coopérer avec la bordure inférieure de la bague (3).

8. Procédé selon l'une des revendications 1 à 7, caractérisé par le fait que l'on utilise un dispositif de bouchage (2) qui comporte une partie fixe (16) destinée à être bloquée sur le goulot du tube (1) et une partie mobile (17) articulée sur ladite partie fixe et comportant des moyens (30) coopérant avec ladite partie fixe pour obturer le canal de distribution en position fermée du tube.

9. Procédé selon l'une des revendications 1 à 6, caractérisé par le fait qu'on utilise un dispositif de bouchage (2) dont la partie fixe (16) est constituée par un surcapot comprenant un orifice (21) délimitant la sortie du canal de distribution, et dont la partie mobile (17) est constituée par un bouchon rabattable articulé à la partie fixe (16) par une charnière-film (18) et comportant une jupe d'étanchéité (30) pénétrant dans ledit orifice de sortie de la substance, en position fermée dudit dispositif de bouchage (2).

## Claims

1. A method for ensuring the angular positioning of a closing device (2) being asymmetrical with respect to its axis relative to a flexible tube (1) for the dispensing of a substance with a liquid to pasty consistency, the said tube (1) carrying the said closing device (2) on its neck (5) and delivering the substance through a dispensing duct and carrying a marking (9) relative to which the said closing device (2) must be orientated, the said tube (1) being intended to be filled through its open bottom when the said closing device (2) has been placed into position, then to be closed by the end on the opposite side to the neck (5) being flattened and heat-sealed, characterized in that a tube (1) is used whereon at least one reference mark (11) has been formed, and that the said closing device (2) is placed in position by orientating it relative to the said reference mark(s) (11), this or these reference mark(s) (11) being formed by printing at the same time as the marking (9) of the tube (1), and that the reference mark(s) (11) are used for a squeezing action and the heat-sealing of the end (10) of the tube (1) after it has been filled, along the desired orientation, taking into account the location or locations of the marking (9) of the said tube (1) .

2. A method according to claim 1, characterized in that the reference marks (11) are formed in the periphery of the free edge (10) of the tube (1) on the opposite side to its neck (5).

3. A method according to one of claims 1 or 2, characterized in that a single reference mark (11) is formed on the tube (1).

4. A method according to one of claims 1 to 3, characterized in that for constituting a reference mark (11), a straight line disposed parallel to the axis of the said tube is formed over a length that is short relative to the length of the tube.

5. A method according to one of claims 1 to 4, wherein a tube (1) is used whose neck (5) is threaded, characterized in that before the closing device (2) is placed in position, a ring (3) is positioned by being screwed onto the said neck (5), which ring has an internal thread (12) intended to cooperate with the external thread (6) of the neck (5), and having on its outside means intended to cooperate with complementary means carried by the closing device (2) to render the latter rigidly locked in rotation and in translation with the said ring (3) in the assembled position of the said closing device (2).

6. A method according to claim 5, characterized in that a ring (3) is used which carries ribs (13) on its outside intended to cooperate with complementary ribs (25) carried by an inner cylindrical skirt (24) of the closing device (2).

7. A method according to claim 6, characterized in that the inner skirt (24) carries an internal annular catch engagement bead (26) along its free lower edge, the said bead being intended to cooperate with the lower edge of the ring (3).

8. A method according to one of claims 1 to 7, characterized in that a closing device (2) is used which has a fixed part (16) intended to be locked on the neck of the tube (1) and a movable part (17) articulated on the said fixed part and comprising means (30) cooperating with the said fixed part for obturating the dispensing duct when the tube is in its closed position.

9. A method according to one of claims 1 to 6, characterized in that a closing device (2) is used whose fixed part (16) is constituted by a cover cap comprising an opening (21) that delimits the outlet of the dispensing duct, and whose movable part (17) is constituted by a folding stopper articulated on the fixed part (16) by a film hinge (18) and having a sealing skirt (30) penetrating into the said outlet opening for the substance, in the closed position of the said closing device (2).

## Patentansprüche

1. Verfahren zur Gewährleistung der Winkelorientierung einer um ihre Achse eine Asymmetrie aufweisende Verschlußvorrichtung (2) bezüglich einer weichen Tube (1) zur Abgabe einer Substanz mit flüssiger bis pastöser Konsistenz, wobei die Tube (1) die Verschlußvorrichtung (2) auf ihrem Hals (5) trägt und die Substanz durch einen Abgabekanal ausgibt, und wobei sie eine Beschriftung (9) trägt, bezüglich der die Verschlußvorrichtung (2) orientiert werden muß, wobei die Tube (1) durch ihren offenen Boden befüllbar ist, wenn die Verschlußvorrichtung (2) angebracht ist, und dann durch Abplatten und Heißverschweißen ihres dem Hals (5) gegenüberliegenden Endes verschließbar ist, dadurch gekennzeichnet, daß man eine Tube (1) verwendet, auf der man wenigstens eine Markierung (11) erzeugt hat, und daß man die Verschlußvorrichtung (2) anbringt, indem man sie bezüglich der Markierung(en) (11) orientiert, wobei die Markierung(en) (11) zur gleichen Zeit wie die Beschriftung (9) der Tube (1) durch Druck erzeugt wird (werden), und daß man die Markierung(en) (11) zur Erzeugung einer Quetschung und der Heißverschweißung des Endes (10) der Tube (1) nach ihrer Befüllung in einer gewünschten Orientierung unter Berücksichtigung der Lage(en) der Markierung (9) der Tube (1) verwendet.

2. Verfahren gemäß Anspruch 1, dadurch gekennzeichnet, daß man die Markierung(en) (11) in der Nähe des freien Randes (10) der Tube (1) anbringt, der ihrem Hals (5) gegenüberliegt.

3. Verfahren gemäß einem der Ansprüche 1 oder 2, dadurch gekennzeichnet, daß man eine einzige Markierung (11) auf der Tube (1) anbringt.

4. Verfahren gemäß einem der Ansprüche 1 bis 3, dadurch gekennzeichnet, daß man zur Erzeugung einer Markierung (11) auf einer, verglichen mit der Länge der Tube geringeren Länge, einen parallel zur Achse der Tube angeordneten geradlinigen Strich anbringt.

5. Verfahren gemäß einem der Ansprüche 1 bis 4, bei dem man eine Tube (1) verwendet, deren Hals (5) mit einem Gewinde versehen ist, dadurch gekennzeichnet, daß man vor der Anbringung der Verschlußvorrichtung (2) einen Ring (3) auf den Hals (5) schraubt, der ein zum Zusammenwirken mit dem Außengewinde (6) des Halses (5) dienendes Innengewinde (12) aufweist, und der außen Mittel zum Zusammenwirken mit komplementären, von der Verschlußvorrichtung (2) getragenen Mitteln aufweist, um diese dreh- und zugfest mit dem Ring (3) in der Montageposition der Verschlußvorrichtung (2) zu verbinden.

6. Verfahren gemäß Anspruch 5, dadurch gekennzeichnet, daß man einen Ring (3) verwendet, der außen Rillen (13) trägt, die zum Zusammenwirken mit komplementären Rillen (25) vorgesehen sind, die von einer zylindrischen Innenschürze (24) der Verschlußvorrichtung (2) getragen werden.

7. Verfahren gemäß Anspruch 6, dadurch gekennzeichnet, daß die Innenschürze (24) entlang ihres unteren freien Randes eine ringförmige innere Einklinkwulst (26) aufweist, wobei die Wulst zum Zusammenwirken mit dem unteren Rand des Ringes (3) vorgesehen ist.

8. Verfahren gemäß einem der Ansprüche 1 bis 7, dadurch gekennzeichnet, daß man eine Verschlußvorrichtung (2) verwendet, die ein auf dem Hals der Tube (1) befestigbares starres Teil (16) und ein auf dem starren Teil angelenktes bewegliches Teil (17) aufweist, das Mittel (30) umfaßt, die mit dem starren Teil zusammenwirken, um den Abgabekanal in der Verschlußposition der Tube zu verschließen.

9. Verfahren gemäß einem der Ansprüche 1 bis 6, dadurch gekennzeichnet, daß man eine Verschlußvorrichtung (2) verwendet, bei der das starre Teil (16) aus einer Überkappe besteht, die eine den Austritt des Abgabekanals begrenzende Öffnung (21) umfaßt, und bei der das bewegliche Teil (17) aus einem mittels eines Filmscharniers (18) klappbar an dem unbeweglichen Teil (16) angelenkten Verschluß besteht und eine Dichtungsschürze (30) aufweist, die in geschlossener Position der Verschlußvorrichtung (2) in die Austrittsöffnung für die Substanz eindringt.
